# EUROPÄISCHE PATENTSCHRIFT

(11) **EP 0 278 574 B1**
(45) Veröffentlichungstag und Bekanntmachung des Hinweises auf die Patenterteilung: **03.07.1991**
(21) Anmeldenummer: 88200225.6
(22) Anmeldetag: 09.02.1988
(51) Int. Cl.: D06F 39/02

(54) **Dosiereinrichtung für Flüssigkeiten**
Metering device for liquids
Dispositif de dosage pour liquides

(30) Priorität: 12.02.1987 DE 3704296
(43) Veröffentlichungstag der Anmeldung: 17.08.1988
(73) Patentinhaber: Bauknecht Hausgeräte GmbH, D-70565 Stuttgart (DE); WHIRLPOOL INTERNATIONAL B.V., 5632 KG Eindhoven (NL)
(72) Erfinder: Hoffmann, Alfred, D-7037 Magstadt (DE)
(74) Vertreter: Peuckert, Hermann, Dipl.-Ing.

(56) Entgegenhaltungen:
- EP-A- 0 096 260
- DE-A- 2 421 041
- DE-A- 3 149 851
- DE-U- 7 141 158
- US-A- 3 021 702

## Beschreibung

Die Erfindung bezieht sich auf eine Dosiereinrichtung für Flüssigkeiten zum Einsatz in Waschmaschinen, Geschirrspülmaschinen o.dgl., mit einem Vorratsbehälter, von dem eine Dosiermenge über eine Pumpe in einen mit einem steuerbaren Ablauf zu einem Waschbehälter versehenen Dosierbehälter förderbar und in diesem einstellbar ist.

Bei einer bekannten Dosiereinrichtung (DE-A-3 149 851) ist die Dosiermenge unabhängig von der Förderleistung der Pumpe einstellbar. Toleranzen, Leistungsschwankungen sowie Leckverluste der Pumpe können somit ebensowenig wie Reibungsverluste aufgrund der Viskosität der Flüssigkeit, die Genauigkeit der eingestellten Dosiermenge beeinflussen. Die Dosiermenge ist dabei über einen, in dem Dosierbehälter bezüglich seiner Lage verstellbar angeordneten Verdrängungskörper einstellbar. Bezüglich der eingestellten Dosiermenge zuviel geförderte Flüssigkeit fließt zurück in den Vorratsbehälter. Die Flüssigkeit wird über einen teilweise hohlzylinderförmig ausgebildeten Kolben in den Dosierbehälter gefördert. Während des Förderns gelangt Flüssigkeit in den hohlzylinderförmigen Bereich und von dort über eine Querbohrung in den Dosierbehälter. In dieser Stellung des Kolbens wird gleichzeitig der Ablauf gesperrt. Nachdem eine eingestellte Dosiermenge in den Dosierbehälter gefördert worden ist, wird durch Verschieben des Kolbens der Ablauf geöffnet und gleichzeitig die Querbohrung verschlossen, sodaß keine Flüssigkeit mehr gefördert wird. Dadurch, daß die Zufuhr von Flüssigkeit über einen Kolben gesteuert wird, ist die Herstellung der Dosiereinrichtung aufwendig und durch ein Ablagern oder Verkleben der Flüssigkeit können sich Störungen beim Betrieb ergeben. Die Verwendung eines Verdrängungskörpers zur Einstellung der Dosiermenge führt gleichfalls zu einer Erhöhung des Herstellungsaufwandes.

Es ist weiter eine Dosiereinrichtung bekannt (DE-U-7 141 158), bei der die Flüssigkeit infolge des hydrostatischen Druckes in dem Vorratsbehälter bei geöffneter Zuflußleitung solange in dem Dosierbehälter ansteigt, bis die Öffnung eines in dem Dosierbehälter höhenverstellbar angeordneten Belüftungsrohres erreicht ist. Bei der bekannten Dosiereinrichtung ist es nicht möglich, den Vorratsbehälter unterhalb des Dosierbehälters anzuordnen, was zu Problemen betreffend die Raumeinteilung innerhalb der Wasch- oder Geschirrspülmaschine führen kann.

Es ist weiter bekannt (EP-A-0 096 260), Vorratsbehälter und Dosierbehälter im unteren Bereich der Maschine anzuordnen und die Dosiermenge über, durch das Einströmen von Wasser in eine Kammer, erzeugte Druckluft in eine Waschmitteleinspülkammer zu fördern. Die hierfür erforderlichen Ventile führen, zusammen mit dem notwendigen Einbau einer Druckluftleitung zu einem erhöhten Herstellungsaufwand. Darüber hinaus ist die eingestellte Dosiermenge beeinflußt von den Fertigungstoleranzen der Ventile.

Es ist weiter bekannt (DE-A-2 421 041), Flüssigkeit aus einem, im unteren Bereich einer Maschine angeordneten Vorratsbehälter über eine Membranpumpe und ein einstellbares Ventil in den Waschbehälter zu leiten. Die Dosierung erfolgt dabei durch die Ventileinstellung, durch die die Strömungsgeschwindigkeit verändert und im Grenzfall die Flüssigkeitszufuhr gänzlich unterbrochen wird. Neben fertigungsbedingten Abweichungen des Ventils wird die Dosiermenge auch von Viskosität und Temperatur der Flüssigkeit beeinflußt.

Es ist weites eine Dosiereinrichtung bekannt (US-A-3 021 702), bei der die Flüssigkeit von dem Vorratsbehälter in den Dosierbehälter durch die von einer Druckluftpumpe erzeugte Druckluft gefördert wird.

Der Erfindung liegt die Aufgabe zugrunde, eine gattungsgemäße Dosiereinrichtung so auszubilden, daß der Aufbau vereinfacht wird und somit der Herstellungsaufwand und die Störanfälligkeit herabgesetzt wird.

Bei einer Dosiereinrichtung der genannten Gattung ist diese Aufgabe dadurch gelöst, daß die Dosiermenge über ein in dem Dosierbehälter höhenverstellbar angeordnetes und mit dem Vorratsbehälter verbundenes Überlaufrohr einstellbar ist und der Ablauf über eine dem Waschbehälter zuführbare Wasserströmung gesteuert wird.

Die Einstellung der Dosiermenge über ein in dem Dosierbehälter höhenverstellbar angeordnetes Überlaufrohr führt in einfacher Weise zu einer kontinuierlichen und genauen Einstellung der Dosiermenge. Die Einschaltzeit der Pumpe entspricht während jeder Dosierung der maximal möglichen Fördermenge in den Dosierbehälter. Abhängig von der eingestellten Dosiermenge fließt zuviel geförderte Flüssigkeit über das Überlaufrohr in den Vorratsbehälter zurück. Die Dosiermenge ist somit unabhängig von Toleranzen, Leistungschwankungen oder Leckverlusten in der Pumpe sowie der Viskosität der Flüssigkeit. Dadurch daß der Ablauf über eine dem Waschbehälter zuführbare Wasserströmung gesteuert wird, wird der Aufbau der Dosiereinrichtung und der erforderliche Steuerungsaufwand vereinfacht.

Bei einer bevorzugten Ausführungsform mündet das Überlaufrohr in ein Einfüllrohr des Vorratsbehälters. Diese Anordnung führt dazu, daß für den Rücklauf der die eingestellte Dosiermenge übersteigenden Flüssigkeitsmenge von dem Dosierbehälter in den Vorratsbehälter eine eigene Rücklaufleitung nicht erforderlich ist.

Es hat sich als vorteilhaft herausgestellt, daß das Überlaufrohr in seinem Rohrmantel mindestens eine Überlauföffnung aufweist und mit dem, dem Einfüllrohr gegenüberliegenden offenen Ende aus dem Dosierbehälter ragt. Dadurch, daß das aus dem Dosierbehälter ragende Ende offen ist, ist das Überlaufrohr und damit auch der mit ihm verbundene Vorratsbehälter in einfacher Weise entlüftet. Die Dosiermenge ist in einfacher Weise über eine Veränderung der Höhenlage der Überlauföffnung einstellbar. Das Überlaufrohr kann in einfacher Weise gegenüber dem Dosierbehälter abgedichtet und über sein aus dem Dosierbehälter ragendes Ende in seiner Höhe verstellt werden.

Dabei hat es sich als besonders vorteilhaft erwiesen, daß das aus dem Dosierbehälter ragende Ende des Überlaufrohres eine Zahnstange aufweist, die zur Höhenverstellung der Überlauföffnung über ein Zahnrad mit einem Handgriff verbunden ist. Die Dosiermenge läßt sich damit in einfacher und den Genauigkeitsanforderungen genügender Weise einstellen.

Bei einer weiteren bevorzugten Ausführungsform weist der Ablauf einen im unteren Bereich des Dosierbehälters angeordneten und von der Wasserströmung beaufschlagten Injektor nach Art einer Wasserstrahlpumpe auf. Die Dosiermenge kann dadurch einfach mit der Wasserströmung in den Waschbehälter gefördert werden, wobei das Wasser mit der Flüssigkeit gut vermischt wird. In dem Bereich des Injektors nach einer Dosierung zurückbleibendes Restwasser verhindert zudem, daß sich Flüssigkeit absetzt und zu einem Verkleben führt.

Es hat sich weiterhin als vorteilhaft herausgestellt, daß zwischen Dosierbehälter und Injektor ein Ventil angeordnet ist, das durch den Druck der Wasserströmung geöffnet wird. Durch diese Anordnung wird verhindert, daß im Bereich des Injektors zurückbleibendes Restwasser über den Dosierbehälter in den Vorratsbehälter gefördert wird und dort die Konzentration der Flüssigkeit verändert.

Bei einer weiteren bevorzugten Ausführungsform ist der Vorratsbehälter über einen mit dem Einfüllrohr verbindbaren Trichter füllbar. Der Vorratsbehälter ist somit ohne zusätzlichen geräteseitigen Aufwand einfach füllbar.

Als besonders vorteilhaft hat es sich herausgestellt, daß das Einfüllrohr mit einem in der Maschine ausziehbar angeordnetem Füllstutzen zum Befüllen des Vorratsbehälters verbindbar ist. Der Vorratsbehälter kann durch Eingießen von Flüssigkeit in den Füllstutzen gefüllt werden, wenn dieser herausgezogen und mit dem Einfüllrohr verbunden ist. Nach dem Einfüllen kann der Füllstutzen in die Maschine geschoben werden, sodaß er einerseits geschützt ist und andererseits zu keiner Behinderung führen kann. Vorteilhaft ist es dabei, daß der Füllstutzen im Bereich eines Krümmers des Einfüllrohres, in den das Überlaufrohr mündet, angeordnet ist. Durch den im Bereich des Krümmers erweiterten Querschnitt des Einfüllrohres kann beim Einfüllen die Flüssigkeit gut aus dem Füllstutzen in das Einfüllrohr abfließen. Es ergibt sich zudem eine gute Belüftung des Einfüllrohres und des Vorratsbehälters.

Bei einer weiteren bevorzugten Ausführungsform ist das Einfüllrohr mit einem, an der Maschine herausziehbar angeordnetem Waschmittelkasten zum Befüllen des Vorratsbehälters verbindbar. Der Vorratsbehälter läßt sich damit besonders einfach Befüllen, ohne daß zusätzliche Teile hierfür erforderlich sind.

Ausführungsbeispiele der Erfindung werden nachfolgend an Hand der Zeichnung erläutert. Es zeigen:
Fig. 1 eine schematische und teilweise geschnittene Vorderansicht eines ersten und eines zweiten Ausführungsbeispiels der erfindungsgemäßen Dosiereinrichtung;
Fig. 2 eine dritte Ausführungsform einer erfindungsgemäßen Dosiereinrichtung mit einem Waschmittelkasten in herausgezogener Stellung zum Befüllen des Vorratsbehälters.

Bei dem in Fig. 1 dargestellten ersten und zweiten Ausführungsbeispiel einer erfindungsgemäßen Dosiereinrichtung ist ein Vorratsbehälter 1 im unteren Bereich einer unvollständig dargestellten, im ganzen mit 2 bezeichneten Waschmaschine angeordnet. Mit dem unteren Bereich des Vorratsbehälters 1 ist eine Pumpe 3 verbunden, deren Ausgang an eine Förderleitung 4 angeschlossen ist. Diese mündet in einen Dosierbehälter 5, der oberhalb des Vorratsbehälters 1 benachbart einem, in seinen Umrissen strichliert eingezeichneten Waschmitteleinspülkasten 6 in nicht näher dargestellter Weise befestigt ist.

In dem der Frontseite 7 der Waschmaschine 2 zugewandten Bereich ist in dem Dosierbehälter 5 und gegenüber diesem durch Dichtungen 8, 9 abgedichtet ein Überlaufrohr 10 höhenverstellbar angeordnet. Bei einer Höhenverstellung des Überlaufrohres 10 ändert sich der Abstand 11 zwischen dem Boden 12 des Dosierbehälters 5 und einer in den Rohrmantel des Überlaufrohres 10 eingearbeiteten Überlauföffnung 13. Die Höhenlage der Überlauföffnung 13 bestimmt somit den in dem Dosierbehälter 5 maximal erreichbaren Flüssigkeitsstand und somit die Dosiermenge. Anstelle einer einzigen Überlauföffnung 13 können in gleicher Höhe mehrere, über den Umfang des Überlaufrohres 10 verteilte Überlauföffnungen vorgesehen sein. Das durch den Boden 12 geführte Ende des Überlaufrohres 10 mündet in ein Einfüllrohr 14 des Vorratsbehälters 1. Das in entgegengesetzter Richtung ebenfalls aus dem Dosierbehälter 5 herausragende Ende des Überlaufrohres ist gleichfalls offen, sodaß das Überlaufrohr 10 und über das Einfüllrohr 14 auch der Vorratsbehälter 1 belüftet ist. An dem herausragenden Ende ist eine Zahnstange 15 in nicht dargestellter Weise angebracht, die mit einem Zahnrad 16 zusammenwirkt. Das Zahnrad 16 ist drehfest mit einem, über eine öffenbare Klappe 17 in der Frontseite 7 von außen zugänglichen Drehgriff 18 verbunden. Durch Drehen des Drehgriffes 18 ist das Überlaufrohr 10 über das Zahnrad 16 und die Zahnstange 15 höhenverstellbar, sodaß sich die Dosiermenge in dem Dosierbehälter 5 über den Drehgriff 18 einstellen läßt.

Der dem Überlaufrohr 10 gegenüberliegende Bereich des Dosierbehälters 5 weist benachbart dem Boden 12 eine Auslaßöffnung 19 auf, die durch einen Ventilkörper 20 verschließbar ist. Die Auslaßöffnung 19 ermöglicht eine Verbindung des Dosierbehälters 5 mit einem Injektor 21 der nach Art einer Wasserstrahlpumpe ausgebildet und an eine Wasserleitung 22 angeschlossen ist, über die Wasser einem nicht dargestellten Waschbehälter zugeführt werden kann. Die Zufuhr von Wasser über die Wasserleitung 22 ist durch ein nicht dargestelltes Programmsteuergerät über ein Magnetventil 23 steuerbar.

Mit einer Abzweigung 24 der Wasserleitung 22 ist ein Hohlzylinder 25 verschiebbar und über eine Dichtung 26 dicht verbunden. Der bei geöffnetem Magnentventil 23 durch eine Wasserströmung in der Leitung 22 und 24 beaufschlagte Hohlzylinder 25 wirkt auf eine, durch eine Feder 27, belastete Seite eines Hebels 28, an dessen anderer Seite der Ventilkörper 20 befestigt ist. Bei strömendem Wasser wird der Hohlzylinder 25 entgegen der Kraft der Feder 27 bewegt, sodaß der Ventilkörper 20 die Auslaßöffnung 19 freigibt. Bei druckloser Wasserleitung 22 sowie Abzweigung 24 kehrt der Hebel 28 infolge der Kraft der Feder 27 in eine Lage zurück, in der der Auslaß 19 durch den Ventilkörper 20 verschlossen ist. Im Bereich des Injektors 21 dann verbleibendes Restwasser verhindert ein Absetzen und Verkleben der Flüssigkeit. Durch Verschließen der Auslaßöffnung 19 durch den Ventilkörper 20 ist verhindert, daß Restwasser in den Dosierbehälter 5 gelangt und die Konzentration der Flüssigkeit verändert.

Der Vorratsbehälter 1 ist bei dem ersten Ausführungsbeispiel über einen, aus der Frontseite 7 herausziehbaren Füllstutzen 29 füllbar. Der Füllstutzen 29 ist wie in Fig. 1 gezeigt gegen einen nicht dargestellten Anschlag soweit aus der Frontseite 7 herausziehbar, bis er den Öffnungsquerschnitt des Einfüllrohres 14 im wesentlichen freigibt. In der herausgezogenen Stellung ist Flüssigkeit über einen Kanal 30 des Füllstutzens 29 dem Einfüllrohr 14 und somit dem Vorratsbehälter 1 zuführbar. Dem Vorratsbehälter 1 ist dabei eine nicht dargestellte Füllstandsüberwachung zugeordnet, die durch das Herausziehen des Füllstutzens 29 eingeschaltet werden kann und über optische und/oder akkustische Anzeigemittel anzeigt, daß der Vorratsbehälter 1 gefüllt ist und deshalb das Füllen zu beenden ist. Um ein möglichst gutes und spritzfreies Ablaufen der eingefüllten Flüssigkeit aus dem Kanal 30 in das Einfüllrohr 14 und eine gute Belüftung zu ermöglichen, ist der Füllstutzen 29 im Bereich eines Krümmers 31 des Einfüllrohres 14 mit erweitertem Querschnitt angeordnet.

Das in Fig. 1 strichpunktiert dargestellte zweite Ausführungsbeispiel unterscheidet sich von dem ersten lediglich darin, daß anstelle der Anordnung eines Füllstutzens 29 eine Abzweigung 32 des Einfüllrohres 14 in den oberen Bereich der Waschmaschine 2 verlängert ist, wobei in das offene Ende der Abzweigung 32 bei geöffneter Klappe 17 ein ebenfalls strichpunktiert eingezeichneter Trichter 33 einsetzbar ist. Über den Trichter 33 ist der Vorratsbehälter 1 gleichfalls bequem mit Flüssigkeit aus handelsüblichen Behältern zu befüllen.

Das in Fig. 2 unvollständig dargestellte dritte Ausführungsbeispiel unterscheidet sich von dem ersten und zweiten Ausführungsbeispiel lediglich dadurch, daß das Einfüllrohr 14 mit dem Waschmitteleinspülkasten 6 in Verbindung steht, wenn dieser soweit aus der Frontseite 7 herausgezogen ist, daß sein Anschlag 34 an einer Wand 35 der Waschmaschine 2 anliegt. In dieser Position des Waschmittelkastens 6 läuft in diesen eingefüllte Flüssigkeit über das Einfüllrohr 14 in den Vorratsbehälter 1, sodaß in diesem Fall ohne baulichen Mehraufwand ein einfaches Befüllen des Vorratsbehälters 1 möglich ist.

Zum Dosieren der Flüssigkeit, die bspw. ein flüssiges Waschmittel oder ein Weichspüler sein kann, fördert die Pumpe 3 Flüssigkeit aus dem Vorratsbehälter 1 über die Förderleitung 4 in den Dosierbehälter 5. Die Pumpe 3 fördert dabei jeweils solange, daß die Fördermenge der maximal einstellbaren Dosiermenge entspricht. Die kontinuierlich mögliche Einstellung der Dosiermenge erfolgt wie ausgeführt über die Höheneinstellung der Überlauföffnung 13 in dem Überlaufrohr 10. Ist eine kleinere als die maximale Dosiermenge eingestellt, dann fließt der die eingestellte Dosiermenge übersteigende Anteil der geförderten Flüssigkeit durch die Überlauföffnung 13, das Überlaufrohr 10 und das Einfüllrohr 14 in den Vorratsbehälter 1 zurück. Die in dem Dosierbehälter 5 vorhandene Dosiermenge, deren Füllhöhe dem Abstand 11 entspricht, wird bei programmgemäß geöffnetem Magnetventil 23 von dem dann in der Wasserleitung 22 strömenden Wasser in den Waschbehälter mitgenommen. Dabei wird die Flüssigkeit mit dem Wasser gut vermischt. Wie beschrieben wird dabei zunächst durch den Wasserdruck die Auslaßöffnung 19 geöffnet, sodaß die Dosiermenge in den Injektor 21 fließen kann, von wo aus die Mitnahme durch das strömende Wasser erfolgt. Nach dem Schließen des Magnetventils im Bereich des Injektors 21 verbleibendes Wasser führt dazu, daß ein Verkleben oder ein Absetzen von Flüssigkeit vermieden wird.

## Patentansprüche

1. Dosiereinrichtung für Flüssigkeiten zum Einsatz in Waschmaschinen, Geschirrspülmaschinen o.dgl., mit einem Vorratsbehälter (1), von dem eine Dosiermenge über eine Pumpe (3) in einen, mit einem steuerbaren Ablauf zu einem Waschbehälter versehenen Dosierbehälter (5) förderbar und in diesem einstellbar ist, dadurch gekennzeichnet, daß die Dosiermenge über ein in dem Dosierbehälter (5) höhenverstellbar angeordnetes und mit dem Vorratsbehälter (1) verbundenes Überlaufrohr (10) einstellbar ist und der Ablauf (19, 21) über eine dem Waschbehälter zuführbare Wasserströmung gesteuert wird.

2. Dosiereinrichtung nach Anspruch 1, dadurch gekennzeichnet, daß das Überlaufrohr (10) in ein Einfüllrohr (14) des Vorratsbehälters (1) mündet.

3. Dosiereinrichtung nach Anspruch 1 oder 2, dadurch gekennzeichnet, daß das Überlaufrohr (10) in seinem Rohrmantel mindestens eine Überlauföffnung (13) aufweist und mit dem dem Einfüllrohr (14) gegenüberliegenden offenen Ende aus dem Dosierbehälter (5) ragt.

4. Dosiereinrichtung nach Anspruch 3, dadurch gekennzeichnet, daß das aus dem Dosierbehälter (5) ragende Ende des Überlaufrohres (10) eine Zahnstange (15) aufweist, die zur Höhenverstellung der Überlauföffnung (13) über ein Zahnrad (15) mit einem Handgriff (18) verbunden ist.

5. Dosiereinrichtung nach einem der Ansprüche 1 bis 4, dadurch gekennzeichnet, daß der Ablauf (19, 21) einen im unteren Bereich des Dosierbehälters (5) angeordneten und von der Wasserströmung beaufschlagten Injektor (21) nach Art einer Wasserstrahlpumpe aufweist.

6. Dosiereinrichtung nach einem der Ansprüche 1 bis 5, dadurch gekennzeichnet, daß zwischen Dosierbehälter (5) und Injektor (21) ein Ventil (19, 20) angeordnet ist, das durch den Druck der Wasserströmung geöffnet wird.

7. Dosiereinrichtung nach einem der Ansprüche 1 bis 6, dadurch gekennzeichnet, daß der Vorratsbehälter (1) über einen mit dem Einfüllrohr (14) verbindbaren Trichter (33) füllbar ist.

8. Dosiereinrichtung nach einem der Ansprüche 1 bis 6, dadurch gekennzeichnet, daß das Einfüllrohr (14) mit einem in der Maschine (2) ausziehbar angeordnetem Füllstutzen (29) zum Befüllen des Vorratsbehälters (1) verbindbar ist.

9. Dosiereinrichtung nach Anspruch 8, dadurch gekennzeichnet, daß der Füllstutzen (30) im Bereich eines Krümmers (31) des Einfüllrohres (14), in den das Überlaufrohr (10) mündet, angeordnet ist.

10. Dosiereinrichtung nach einem der Ansprüche 1 bis 6, dadurch gekennzeichnet, daß das Einfüllrohr (14) mit einem, an der Maschine (2) herausziehbar angeordneten Waschmittelkasten (6) zum Befüllen des Vorratsbehälters (1), verbindbar ist.

## Claims

1. A metering device for liquids to be used in washing machines, dish-washers or the like, which device comprises a storage container (1) from which a measured amount can be fed, *via* a pump (3), into a metering container (5) having a controllable discharge into a washing container, the amount in said metering container being adjustable, characterized in that the measured amount is adjustable *via* an overflow tube (10) which is arranged in the metering container (5) so as to be adjustable in height and which is connected to the storage container (1), and the discharge (19, 21) is controlled *via* a water flow which can be applied to the washing container.

2. A metering device as claimed in Claim 1, characterized in that the overflow tube (10) terminates in an inlet tube (14) of the storage container (1).

3. A metering device as claimed in Claim 1 or 2, characterized in that the overflow tube (10) has at least one overflow opening (13) in its tubular surface and projects from the metering container (5) with its end which faces the inlet tube (14).

4. A metering device as claimed in Claim 3, characterized in that the end of the overflow tube (10) which projects from the metering container (5) comprises a toothed rack (15) which is coupled to a grip (18) *via* a toothed wheel (15) for adjusting the level of the overflow opening (13).

5. A metering device as claimed in any one of the Claims 1 to 4, characterized in that the discharge (19, 21) comprises an injector (21) constructed like a water-jet pump, which injector is arranged in the lower part of the metering container (5) and is influenced by the water flow.

6. A metering device as claimed in any one of the Claims 1 to 5, characterized in that a valve (19, 20) which is opened by the pressure of the water flow is arranged between the metering container (5) and the injector (21).

7. A metering device as claimed in any one of the Claims 1 to 6, characterized in that the storage container (1) can be filled *via* a funnel (33) which is connectable to the inlet tube (14).

8. A metering device as claimed in any one of the Claims 1 to 6, characterized in that the inlet tube (14) can be connected to a filling slide (29) arranged in the machine (2) in such a way that it can be pulled out to fill the storage container (1).

9. A metering device as claimed in Claim 8, characterized in that the filling slide (30) is arranged at the location of a bend (31) in the inlet tube (14) in which the overflow tube (10) terminates.

10. A metering device as claimed in any one of the Claims 1 to 6, characterized in that the inlet tube (14) can be connected to a detergent dispenser (6) which is arranged in the machine (2) in such a way that it can be pulled out, to fill the storage container (1).

## Revendications

1. Dispositif de dosage de liquides destiné à être utilisé dans des machines à laver le linge, des machines à laver la vaisselle ou autres, munies d'un réservoir (1) à partir duquel une quantité de dosage peut être dirigée par l'intermédiaire d'une pompe (3) vers un récipient de dosage (5) présentant une sortie commandable débouchant dans une cuve de lavage, quantité de dosage qui peut être réglée dans ce récipient de dosage, caractérisé en ce que la quantité de dosage peut être réglée à l'aide d'un tube de trop-plein (10) disposé dans le récipient de dosage (5) de façon à être réglable en hauteur et communiquant avec le réservoir (1) et en ce que la sortie (19, 21) est commandée par un courant d'eau pouvant être dirigé vers la cuve.

2. Dispositif de dosage selon la revendication 1, caractérisé en ce que le tube de trop-plein (10) débouche dans un tube d'entrée (14) du réservoir (1).

3. Dispositif de dosage selon la revendication 1 ou 2, caractérisé en ce que le tube de trop-plein (10) présente dans sa paroi latérale au moins une ouverture de trop-plein (13) et en ce qu'il dépasse du récipient de dosage (5) par l'extrémité ouverte située du côté du tube d'entrée (14).

4. Dispositif de dosage selon la revendication 3, caractérisé en ce que l'extrémité du tube de trop-plein (10) dépassant du récipient de dosage (5) présente une crémaillère reliée à travers une roue dentée (15) à une poignée (18) pour permettre le réglage en hauteur de l'ouverture de trop-plein (13).

5. Dispositif de dosage selon l'une des revendications 1 à 4, caractérisé en ce que la sortie (19, 21) présente un injecteur (21), telle qu'une pompe à jet d'eau, disposée dans la partie inférieure du récipient de dosage (5) et actionnée par le courant d'eau.

6. Dispositif de dosage selon l'une des revendications 1 à 5, caractérisé en ce qu'entre le récipient de dosage (5) et l'injecteur (21) est disposée une vanne (19, 20) qui est ouverte sous l'effet de la pression du courant d'eau.

7. Dispositif de dosage selon l'une des revendications 1 à 6, caractérisé en ce que le réservoir (1) peut être rempli par l'intermédiaire d'un entonnoir (33) pouvant être relié au tube d'entrée.

8. Dispositif de dosage selon l'une des revendications 1 à 6, caractérisé en ce que, pour le remplissage du réservoir (1), le tube d'entrée (14) est relié à une tubulure de remplissage (29) disposée de façon escamotable dans la machine (2).

9. Dispositif de dosage selon la revendication 8, caractérisé en ce que la tubulure de remplissage (30) est disposée à l'endroit d'un coude (21) du tube d'entrée (14), coude dans lequel débouche le tube de trop-plein (10).

10. Dispositif de dosage selon l'une des revendications 1 à 6, caractérisé en ce que, pour remplir le réservoir (1), le tube d'entrée (14) peut être relié à une boîte à produits de lavage (6) disposée en tiroir sur la machine (2).
